# EUROPÄISCHE PATENTSCHRIFT

(11) **EP 2 307 278 B1**
(45) Veröffentlichungstag und Bekanntmachung des Hinweises auf die Patenterteilung: **05.09.2012**
(21) Anmeldenummer: 09775572.2
(22) Anmeldetag: 24.07.2009
(51) Int. Cl.: B65B 13/18, B21F 3/06, B21F 99/00

(54) **VORRICHTUNG ZUM ENTSORGEN VON RESTDRAHT**
DEVICE FOR THE DISPOSAL OF RESIDUAL WIRE
DISPOSITIF D'ELIMINATION DES RESIDUS DE FIL

(30) Priorität: 31.07.2008 AT 11882008
(43) Veröffentlichungstag der Anmeldung: 13.04.2011
(73) Patentinhaber: Andritz AG, 8045 Graz (AT)
(72) Erfinder: FIGER, Ute, 8130 Frohnleiten (AT); WRITZL, Walter, 8045 Graz (AT)
(74) Vertreter: Schweinzer, Friedrich
(86) Internationale Anmeldenummer: PCT/AT2009/000286
(87) Internationale Veröffentlichungsnummer: WO 2010/012015

(56) Entgegenhaltungen:
- EP-A1- 1 405 810
- CH-A- 266 429
- DE-B1- 1 477 003
- US-A- 2 643 698

## Beschreibung

Die Erfindung betrifft eine Vorrichtung zum Entsorgen von Restdraht bei Bindemaschinen.

Bindemaschinen werden bei der Zellstoffproduktion in allen Verpackungslinien eingesetzt. Dabei werden Zellstoffballen, Zellstoffstapel und/oder Zellstoffunits mit verzinktem Stahldraht verschnürt, was in einem so genannten Bindegerüst der Bindemaschine durchgeführt wird. Bisher wurde der Restdraht, der anfällt, wenn der vorhandene Draht nicht mehr ausreicht um einen Ballen vollständig zu umwickeln, aus dem Bindegerüst zurückgefahren und von einem Arbeiter entsorgt. Die DE 1 477 003 sowie die US 2,643,698 zeigen Vorrichtungen zur Herstellung von Drahtschrauben, die u.a. für die Ummantelung von biegsamen Wellen verwendet werden. Eine Entsorgung von Restdraht ist aber nirgends beschrieben.

Das Entsorgen des Restdrahtes zu vereinfachen ist Aufgabe der vorliegenden Erfindung.

Gelöst wird diese Aufgabe mit einer Vorrichtung mit den Merkmalen des Anspruchs 1.

Der Vorteil der erfindungsgemäßen Vorrichtung liegt darin, dass kein Arbeiter einen sperrigen Restdraht entfernen muss, was einerseits Arbeitszeit und andererseits Lagerplatz für den Restdraht erspart, da dieser auf ein relativ kleines Volumen zusammen gedreht wurde.

In einer bevorzugten Ausführungsform der Erfindung ist unmittelbar an der Vorrichtung ein Auffangbehälter für den zusammen gerollten Draht angeordnet, der bei Bedarf entleert werden kann.

In einer weiteren bevorzugten Ausführungsform der Erfindung ist die Biegeeinrichtung aus einer Ruheposition in eine in der Bewegungsbahn des Restdrahtes liegende Arbeitsposition bewegbar. In dieser Ausführungsform wird somit die gesamte Biegeeinrichtung aus der Bewegungsbahn zurückgezogen, wenn sie inaktiv ist. Dann kann sich der Bindedraht ungehindert durch die Vorrichtung bewegen. Wenn allerdings ein Rest des Bindedrahtes als Restdraht entsorgt werden soll, wird die Biegeeinrichtung in ihre Arbeitsposition bewegt, in welcher der Restdraht schraubenförmig oder spiralförmig umgeformt wird.

In einer alternativen, ebenfalls bevorzugten Ausführungsform der Erfindung weist die Biegeeinrichtung ein Biegeelement auf, das aus einer Ruheposition in eine in der Bewegungsbahn des Restdrahtes liegende Arbeitsposition bewegbar ist. Bei dieser Ausführungsform wird daher nicht die gesamte Biegeeinrichtung in eine Arbeitsposition oder Ruheposition bewegt sondern nur ein Biegeelement, an dem der Restdraht umgebogen wird.

Die Biegeeinrichtung besteht bevorzugt aus wenigstens zwei, vorzugsweise drei Rollen, zwischen denen der Restdraht während des Biegevorganges durchgeführt wird. Das Biegeelement kann dabei von einer dieser Rollen gebildet werden.

In Verbindung mit der Ausführungsform, bei der nur das Biegeelement und nicht die gesamte Biegeeinrichtung in die Arbeitsposition bzw. Ruheposition bewegt wird, wird dann die als Biegeelement wirkende Rolle in die Arbeitsposition bewegt.

Zusätzlich oder alternativ kann die Biegeeinrichtung eine ebene oder gekrümmte Auflauffläche für den Restdraht aufweisen. An dieser Auflauffläche kann dann entweder die Biegung des Restdrahtes hergestellt oder fertig gestellt werden.

Weitere Merkmale und Vorteile der vorliegende Erfindung ergeben sich aus der nachfolgenden Beschreibung eines bevorzugten Ausführungsbeispiels der Erfindung mit Bezugnahme auf die Zeichnung.

Es zeigt:
- Fig. 1: eine Aufrissansicht der erfindungsgemäßen Vorrichtung in Bewegungsrichtung des Drahtes gesehen,
- Fig. 2: einen Schnitt durch die Vorrichtung gemäß Fig. 1 entlang der Linie II und
- Fig. 3: eine Schrägansicht dieser Vorrichtung.

In den Zeichnungen ist eine Vorrichtung dargestellt, die ein Maschinengestell 1 aufweist. An diesem Maschinengestell 1 ist eine rohrförmige Einlaufführung 2 für einen Draht 3 angeordnet, der bei normalem Betrieb der Bindemaschine ungehindert durchläuft, bei Bedarf aber als Restdraht schraubenförmig oder spiralförmig eingerollt werden kann. Im Anschluss an diese Einlaufführung 2 befindet sich eine Biegeeinrichtung 4, welche im dargestellten Ausführungsbeispiel aus drei Rollen 5, 6, 7 besteht.

Diese Biegeeinrichtung 4 mit den drei Rollen 5, 6, 7, befindet sich, wenn sie außer Betrieb ist, in einer zurückgezogenen Ruheposition, in welcher der zum Verschnüren von Zellstoffballen, Zellstoffstapeln oder Zellstoffunits verwendete Bindedraht 3 ungehindert durch die erfindungsgemäße Vorrichtung durchlaufen und durch eine Austrittsöffnung 8 verlassen kann. Wenn der vorhandene Draht 3 allerdings nicht mehr lang genug ist, um z.B. einen Zellstoffballen zu verschnüren, wird dieser Restdraht 3 soweit zurückgezogen, dass sein Anfang in der Einlaufführung 2 liegt und die Biegeeinrichtung 4 ungehindert in ihre Arbeitsposition bewegt werden kann. Dies kann beispielsweise mit Hilfe von Elektromotoren oder einem Druckmittelantrieb, wie Hydraulik- oder Pneumatikzylindern, erfolgen. Anschließend wird der Restdraht 3 wieder in seiner ursprünglichen Richtung vorgeschoben und gelangt zunächst zwischen die zwei Rollen 5 und 7, welche als Führungsrollen dienen. In weiterer Folge trifft der Restdraht 3 auf die Rolle 6, welche erfindungsgemäß als Biegeelement wirkt und den zwischen den Rollen 5 und 7 geführten Restdraht 3 nach oben umbiegt.

Durch eine geeignete Profilierung der Rollen 5, 6, 7 oder noch besser durch eine leichte Schrägstellung der Rolle 6 kann bewirkt werden, dass der Restdraht 3 etwas aus der Biegeebene ausgelenkt und dadurch schraubenförmig eingerollt wird.

Grundsätzlich wäre es natürlich auch möglich, dass nicht die gesamte Biegeeinrichtung 4 aus der Arbeitsposition in einer Ruheposition bewegt wird, sondern beispielsweise nur die Rolle 6 nach unten in eine Ruheposition geschwenkt wird, da die geradlinige Bewegung des zum Verschnüren verwendeten Drahtes 3 durch die Rolle in 5 und 7 nicht behindert wird.

Schließlich wäre es auch noch möglich, die gesamte Vorrichtung aus der Bewegungsbahn des Drahtes 3 zu bewegen, so dass dieser bei normalem Betrieb der Bindemaschine an der Vorrichtung vorbei läuft. Falls ein Stück Restdraht 3 zusammengerollt werden soll, wird die Maschine in die Arbeitsposition verschoben, der Restdraht 3 läuft durch eine vorzugsweise trichterförmige Einlaufführung 2 und wird anschließend wie beschrieben eingerollt.

Weiteres wäre es bei der Erfindung auch möglich, anstelle der Rolle 6, welche das aktive Biegeelement darstellt, ein statisches Biegeelement, beispielsweise in Form einer Halterung mit einer ebenen oder gekrümmten Auflauffläche für den Restdraht 3 zu verwenden. Es ist im Rahmen der Erfindung des weiteren auch noch möglich, eine derartige Auflauffläche im Anschluss an die Rolle 6 anzuordnen, um den Restdraht 3 weiter zu verbiegen oder kontrolliert aus der Biegeeinrichtung 4 herauszuführen.

Wenigstens eine der drei Rollen 5, 6, 7 kann angetrieben sein, damit der gesamte Restdraht 3 ohne weiteren Antrieb oder zur Unterstützung eines anderen Antriebes durch die Biegeeinrichtung 4 durchläuft und eingerollt wird. Nach dem dies erfolgt ist, fällt der eingerollte Restdraht seitlich neben der Biegeeinrichtung 4 in einen Auffangbehälter 9. Dieser Auffangbehälter 9 muss vom Bedienungspersonal von Zeit zu Zeit entleert werden, was aber aufgrund der geringen Sperrigkeit bzw. des kleinen Volumens der Restdrahtstücke sehr einfach und in wesentlich längeren Intervallen durchgeführt werden kann.

## Patentansprüche

1. Vorrichtung zum Entsorgen von Restdraht (3) bei Bindemaschinen, **gekennzeichnet durch** eine Einlaufführung (2) für den Restdraht (3) und eine Biegeeinrichtung (4) zum kontinuierlichen Biegen des durchlaufenden Restdrahtes (3) in eine schraubenförmige oder spiralförmige Form, wobei die Biegeeinrichtung (4) aus einer Ruheposition in eine in der Bewegungsbahn des Restdrahtes (3) liegende Arbeitsposition bewegbar ist bzw. die Biegeeinrichtung (4) ein Biegeelement (6) aufweist, das aus einer Ruheposition in eine in der Bewegungsbahn des Restdrahtes (3) liegende Arbeitsposition bewegbar ist.

2. Vorrichtung nach Anspruch 1, **gekennzeichnet durch** einen Auffangbehälter (9) für den umgeformten Restdraht(3).

3. Vorrichtung nach einem der Ansprüche 1 oder 2, **dadurch gekennzeichnet, dass** die Biegeeinrichtung (4) wenigstens zwei, vorzugsweise drei, Rollen (5, 6, 7) aufweist.

4. Vorrichtung nach einem der Ansprüche 1 bis 3, **dadurch gekennzeichnet, dass** das Biegeelement von einer der Rollen (6) gebildet ist.

5. Vorrichtung nach Anspruch 3 oder 4, **dadurch gekennzeichnet, dass** in Bewegungsrichtung des Restdrahtes (3) vor der Biegeeinrichtung (4) wenigstens zwei Rollen (5, 7) als Führungsrollen angeordnet sind.

6. Vorrichtung nach einem der Ansprüche 3 bis 5, **dadurch kennzeichnet, dass** die Drehachse wenigstens einer Rolle (6) zur Drehachse wenigstens einer anderen Rolle (5, 7) geneigt ist.

7. Vorrichtung nach einem der Ansprüche 3 bis 6, **dadurch gekennzeichnet, dass** wenigstens eine der Rollen (5, 6, 7) angetrieben ist.

8. Vorrichtung nach einem der Ansprüche 1 bis 7, **dadurch gekennzeichnet, dass** die Biegeeinrichtung eine ebene oder gekrümmte Auflauffläche für den Restdraht (3) aufweist.

## Claims

1. Device for disposing of leftover wire (3) at tying machines, **characterised by** an inlet guide (2) for the leftover wire (3) and a bending device (4) for continuous coiling of the leftover wire (3) running through into a helical or spiral shape, where the bending device (4) can be moved from the idle position into a working position located in the trajectory of the leftover wire (3) or the bending device (4) has a bending element (6) that can be moved from an idle position into a working position located in the trajectory of the leftover wire (3).

2. Device according to Claim 1, **characterised by** a collection container (9) for the reshaped leftover wire (3).

3. Device according to one of Claims 1 or 2, **characterised by** the bending device (4) having at least two, preferably three rolls (5, 6, 7).

4. Device according to one of Claims 1 to 3, **characterised by** one of the rolls (6) forming the bending element.

5. Device according to Claim 3 or 4, **characterised by** at least two rolls (5, 7) being arranged as guide rolls ahead of the bending device (4) in running direction of the leftover wire (3).

6. Device according to one of Claims 3 to 5, **characterised by** the axis of rotation of at least one roll (6) being on a slant to the axis of rotation of at least one other roll (5, 7).

7. Device according to one of Claims 3 to 6, **characterised by** at least one of the rolls (5, 6, 7) being driven.

8. Device according to one of Claims 1 to 7, **characterised by** the bending device having a level or a curved impingement surface for the leftover wire (3).

## Revendications

1. Dispositif pour éliminer le fil résiduel (3) provenant des machines à lier, **caractérisé par** un guidage d'entrée (2) pour le fil résiduel (3) et une unité de pliage (4) pour le pliage continuel du fil résiduel (3) passant, pour obtenir une forme d'hélice ou de volute, où l'unité de pliage (4) est amovible d'une position de repos à une position de travail située dans le trajet de mouvement du fil résiduel (3) ou l'unité de pliage (4) comporte un élément de pliage (6) qui est amovible d'une position de repos à une position de travail située dans le trajet de mouvement du fil résiduel (3).

2. Dispositif selon la revendication 1, **caractérisé par** un réservoir collecteur (9) pour le fil résiduel (3) transformé.

3. Dispositif selon l'une des revendications 1 ou 2, **caractérisé en ce que** l'unité de pliage (4) comporte au moins deux, de préférence trois rouleaux (5, 6, 7).

4. Dispositif selon l'une des revendications 1 à 3, **caractérisé en ce que** l'élément de pliage est constitué pour un des rouleaux (6).

5. Dispositif selon la revendication 3 ou 4, **caractérisé en ce qu'**au moins deux rouleaux (5, 7) sont disposés en tant que rouleaux guide en amont de l'unité de pliage (4) vu au sens de mouvement du fil résiduel (3).

6. Dispositif selon l'une des revendications 3 à 5, **caractérisé en ce que** l'axe de rotation d'au moins un rouleau (6) est incliné par rapport à l'axe de rotation d'au moins un autre rouleau (5, 7).

7. Dispositif selon l'une des revendications 3 à 6, **caractérisé en ce qu'**au moins un des rouleaux (5, 6, 7) est actionné.

8. Dispositif selon l'une des revendications 1 à 7, **caractérisé en ce que** l'unité de pliage comporte une surface d'accumulation plane ou courbée pour le fil résiduel (3).
